# FASCICULE DE BREVET EUROPEEN

(11) **EP 0 865 409 B1**
(45) Date de publication et mention de la délivrance du brevet: **28.11.2001**
(21) Numéro de dépôt: 97920796.6
(22) Date de dépôt: 21.04.1997
(51) Int. Cl.: B68C 1/00

(54) **DISPOSITIF DE PROTECTION ET DE TRANSPORT D'UNE SELLE D'EQUITATION**
SCHUTZ- UND TRANSPORTVORRICHTUNG FÜR REITSÄTTEL
PROTECTING AND TRANSPORTING DEVICE FOR A HORSE-RIDING SADDLE

(30) Priorité: 23.04.1996 FR 9605073
(43) Date de publication de la demande: 23.09.1998
(73) Titulaire: Sausset, Alexandre, 27730 Epieds (FR)
(72) Inventeur: Sausset, Alexandre, 27730 Epieds (FR)
(86) Numéro de dépôt international: FR9700714
(87) Numéro de publication internationale: WO9739978

(56) Documents cités:
- EP-A- 0 423 969

## Description

La présente invention a pour but de procurer un système de protection des parties exposées à l'usure et à la détérioration d'une selle d'équitation, lors des manipulations, de la pose au sol, des transports, de plus ce système permet de porter la selle facilement, au lieu de la porter sur le bras ce qui est peu pratique et fatiguant, et de pouvoir en porter au moins deux à la fois, il permet de poser la selle au sol verticalement, sans l'aide d'un mur, ou tout autre appui vertical, il permet également de stocker la selle sur une barre horizontale, ce qui évite les frais d'un porte-selle, ou plusieurs selles suivant la longueur de la barre : ainsi sur une barre de 5 mètres, on peut stocker 11 selles, si elles sont munies de ce système, et dans le cas où elles n'en sont pas munies, il faudra 11 porte-selles ce qui est beaucoup plus coûteux.

Il existe aussi des housses où l'on met la selle entièrement dedans et que l'on ferme au moyen de glissières, mais qui ne protège pas aussi efficacement les parties fragiles de ladite selle, de plus les housses ne permettent pas la pose au sol de la selle verticalement sans l'appui d'un mur, ou autre appui vertical, pas plus qu'elle ne permettent la facilité du stockage.

Le document EP-A-0423969 décrit un support selle d'équitation permettant le stockage et le transport d'une telle selle et représente le préambule de la revendication indépendante 1.
L'invention a pour but d'apporter une solution à un tel problème, en fournissant un dispositif polyvalent selon la revendication indépendante 1. selon d'autres caractéristiques : le premier élément prend appui sur le troussequin par une partie d'enveloppe en forme de gouttière incurvée à section e nU ou en demi-cercle, ouverte horizontalement dans le sens du troussequin et dont la courbure permet d'épouser le contour dudit troussequin, la partie incurvée du premier élément présente l'aspect d'un croissant de lune dont la partie concave est évidée sur toute sa longueur pour définir la partie gouttière destinée à envelopper le troussequin, la partie convexe étant située côté externe et en ce que à partir du milieu de la longueur, sous la partie inférieure et du côté interne se projette perpendiculairement une partie en saillie longitudinale dont la partie supérieure est légèrement arrondie dans le sens transversal pour venir en appui sous le troussequin.

Le deuxième élément en forme de mâchoire étroite présente selon un premier mode de réalisation l'aspect d'une main dans une mouffle, "le pouce" formant la partie de mâchoire inférieure et les "quatre doigts" regroupés la partie de mâchoire supérieure de sorte à définir une partie de mâchoire inférieure plus étroite et en ce que la face supérieure de la partie de la mâchoire inférieure est légèrement arrondie dans le sens transversal sur toute la longueur, la face inférieure de la mâchoire supérieure est légèrement concave dans le sens longitudinal et dans le sens transversal, de sorte à épouser les parties respectivement inférieure et supérieure du pommeau.

Les moyens de liaison entre les deux éléments sont constitués par une sangle.

Le premier et second élément en forme de mâchoire dans ce cas comportent des moyens de reception et de liaison à la sangle sont constitués:- sur le premier élément, d'une fente ou passant situé au milieu de la longueur de l'arrondi arrière de la forme en croissant de lune et orienté selon un plan transversal et vertical, et complété de préférence par une deuxième fente, ou passant, sous la face inférieure de la saillie, orienté selon un plan horizontal et longitudinal,- et sur le deuxième élément d'une fente orientée selon un plan vertical et transversal, située en arrière de la mâchoire, complétée préférentiellement par une deuxième fente, ou passant, disposé sur la partie supérieure de la mâchoire supérieure, orienté selon un plan horizontal et longitudinal.

Le deuxième élément se prolonge à l'opposé de l'ouverture de la mâchoire et au delà de la fente par un sabot dont l'extrémité est plate dans le sens transversal et est plate ou incurvée dans le sens longitudinal, orientée perpendiculairement et légèrement inclinée par rapport à l'axe de la mâchoire, et destinée à assurer l'appui au sol de la selle, dans une position verticale, après un pivotement de 90° de cette dernière.

La forme en croissant de lune de la gouttière du premier élément présente une partie arrière plus épaisse en partie centrale qui va en s'affinant sur les extrémités, ces dernières pouvant être pourvues de rainures espacées , disposées dans des plans transversaux partant du bord de la partie supérieure continuant sur la face arrière et passant sous la partie inférieure pour rejoindre l'autre bord, de sorte à accroître la flexibilité lui permettant de se conformer au profil du troussequin.

Le fond de la gouttière du premier élément peut comporter en partie médiane un léger plat.

La saillie inférieure du premier élément présente une face supérieure dont l'orientation dans le sens longitudinal est comprise entre une direction horizontale et une direction légèrement incurvée vers le haut avec une extrémité légèrement relevée par rapport au plan contenant la partie en forme de croissant de lune.

L'ensemble comporte selon une autre caractéristique en outre un élément formant poignée de transport muni d'au moins une fente de liaison à la sangle et en ce que ladite poignée comporte deux branches par exemple en forme de L renversé légèrement fermé ou de U ouvert et pourvu, sur la partie inférieure de la branche horizontale supérieure et près de l'angle interne avec la branche disposée verticalement, d'une concavité permettant un appui stable sur une barre horizontale de support d'accrochage, et en ce que la ou les fentes, ou passants, sont situés horizontalement à la partie inférieure de la branche verticale allant de la face avant à la face arrière de cette branche,avec éventuellement une inclinaison facilitant le blocage de la sangle.

L'ensemble peut comporter en outre un élément formant tablier présentant un profil périphérique en forme d'étrier vu de face, destiné à protéger les parties avant des quartiers de la selle, muni d'au moins un passant, ou au moins une fente de liaison à la sangle situé au centre et en haut du dit tablier, ce tablier étant destiné à être lié à la sangle sous la partie inférieure du deuxième élément.

A titre d'illustration des schémas sont joints afin de bien comprendre l'invention, avec l'aide de la description qui suit, référencée aux schémas, à titre non limitatif des formes de réalisation préférées des éléments qui concernent le dispositif, ces schémas représentent:
Figure 1:vue éclatée par rapport à une selle.
Figures 2,3,4:vues en perspective, de dessus et arrière du premier élément coopérant avec le troussequin.
Figure 5 vue en coupe selon A-A de la Figure 3
Figures 6,7,8,9,10:vues respectivement en perspective, en plan, de dessous et de dessus et de face du deuxième élément coopérant avec le pommeau selon un premier mode de réalisation.
Figures 11,12:sont des vues de profil en plan et de face de la poignée.
Figure 13 :vue d'ensemble des éléments reliés entre eux seuls.
Figure 14 vue d'ensemble des éléments solidarisés à une selle en position de transport.
Figure 15 vue en position de repos au sol, la selle étant basculée.
Figure 16 vue de ces éléments à partir de l'arrière de la selle en position de stockage accrochée à une barre
Figure 17 vue en perspective de l'ensemble représenté Figure 16, celle-ci faisant apparaître en outre un tablier de protection.
Figure 18 vue de face seul du tablier
Figure 19 vue de face de l'ensemble avec le tablier en position d'utilisation sur le deuxième élément
Figures 20,21:vues de profil et de dessus d'un deuxième mode de réalisation du deuxième élement

En référence à ces dessins le dispositif selon un mode de réalisation non limitatif comprend:
un premier élément 1 figure 2-3-4-5 qui se compose d'une gouttière 9 avec au centre un léger plat 12 elle a pour but d'épouser le troussequin 5 figure 1 d'une selle d'équitation, selon le modèle, la courbe et la largeur dudit troussequin, les extrémités externes de la gouttière sont pourvues de rainures 13 afin de faciliter l'ouverture de la courbe en forme de croissant de lune de la gouttière 9; sur la partie inférieure se trouve une fente 11 pour laisser le passage à une sangle 3 figure 1 pour relier et fixer tous les élément sur la selle; transversalement par rapport à la gouttière, sous la partie inférieure et du côté interne se projette une partie en saillie 10 avec un léger arrondi transversal sur la partie supérieure, ladite saillie vient s'appliquer sous le troussequin en direction du dessous du siège 7 figure 1; sous la partie inférieure de cette saillie se trouve une fente 14 pour laisser le passage à la sangle.
Le deuxième élément 2 comme le montre les figures 6-7-8-9-10 comporte:- une mâchoire supérieure 15 avec sa partie inférieure légèrement concave dans le sens longitudinal et dans le sens transversal comme cela apparait clairement en figure 10, sur sa partie supérieure se trouve une fente 20 figure 6-7-9-10 qui a pour but de laisser le passage à la sangle 3,- et une mâchoire inférieure 16; ces deux mâchoires, par l'ouverture 28 qu'elles définissent, ont pour but d'épouser le pommeau 6 figure 1 de la selle; en arrière de la fermeture de ces mâchoires, se trouve une fente 19 orientée verticalement, ayant pour but de laisser le passage à la sangle 3, cet élément se continue par un sabot 17 ici prévu plat sur lequel se trouve dans ce cas latéralement proche de son extrémité 21 au moins deux entailles 18 périphériques, l'extrémité du sabot 21 de forme plate destiné à prendre appui au sol, les rainures plus ou moins écartées avec une inclinaison par rapport au plat de l'extrémité 21, du côté de la face inférieure du sabot, ont pour but de pouvoir, dans la gorge de la rainure, scier en rondelle l'extrémité du sabot afin de donner une autre inclinaison à l'élémént 2 lors de sa pose au sol sur son plat, ceci permet de pouvoir l'adapter sur des modèles de selles différents. Dans le cas d'une face d'extrémité présentant une courbure dans le sens longitudinal, ces rainures sont superflues, l'appui s'effectuant quelque soit l'inclinaison prise selon la ligne de tangence entre la surface courbe et le sol.

Afin d'améliorer le confort de transport manuel de l'ensemble par la sangle 3, il est prévu en outre une poignée 3 vue de face figure 11 et de profil figure 12, avec une fente 22 pour laisser le passage à la sangle 3, reliant tous les éléments ensemble. Cette poignée est en forme de L renversé, légèrement fermé et pourvue sur la partie inférieure de la branche horizontale supérieure 23 et près de l'angle interne avec la branche disposée verticalement 24 d'une concavité 25 permettant un appui stable sur une barre horizontale de support d'accrochage figure 16-17, en plus de sa fonction de transport à la main, illustrée figure 14.

Une vue d'ensemble des éléments reliés entre eux sans la selle est illustrée figure 13.

La figure 14 montre les éléments solidarisés à une selle, en position de transport, avec également un tablier de protection 26.Ce tablier de protection 26 a pour but de protéger les devants des quartiers 8 figure 1 de la selle, au centre et en haut dudit tablier se trouvent deux fentes 27 pour laisser le passage à la sangle 3, afin de le relier sous la partie inférieure de l'élément 2 figure 17-19.

Une selle munie de ces éléments peut être posée au sol à la verticale, la selle étant basculée, en appui sur la partie 21 du sabot 17 de l'élément 2 comme le montre la figure 15.

De manière non limitative l'élément 1 figure 2 comporte une gouttière, qui a pour but d'épouser le troussequin d'une selle d'équitation, à section en forme de U, ce U peut être plus ou moins ouvert comme l'illustre la figure 5 coupe AA, elle peut également avoir une section en forme de demi-cercle.

La partie saillante 10 figure 5 est légèrement incurvée avec l'extrémité se relevant, elle peut être aussi plus ou moins droite, et plus ou moins longue.

Les faces externes de la gouttière peuvent être plates, ou bombées.

Les mâchoires 15-16 de l'élément 2 figure 6-7 peuvent être plus ou moins profondes et plus ou moins larges.

La partie inférieure de la mâchoire supérieure 15 peut être plus ou moins concave dans le sens longitudinal figure 6 et dans le sens transversal figure 10.

La partie supérieure de la mâchoire inférieure 16 figure 6-10 peut être plus ou moins arrondie dans le sens transversal, mais peut également comporter un léger plat dans le milieu transversal sur toute la longueur.

Selon les figures 20 et 21, le deuxième élement ne se présente plus sous forme d'une mouffle comme illustré aux figures 6 et 10, mais sous forme d'un profilé en U définissant une mâchoire par les branches (15) et (16) du U toujours concave intérieurement pour la branche supérieure (15) et plate ou convexe intérieurement pour la branche inférieure (16), le dit U étant prolongé vers l'arrière par une partie sabot (17) présentant en section transversal un profil en T renversé comme représenté ou en U, l'âme du T ou les branches du U formant renfort ou jambe de force, permettant ainsi d'alléger et de renforcer cet élément, la partie de fond (21) du U (17) ou T (17) étant recourbée sur elle même en extrémité pour définir la zone d'appui au sol.

## Revendications

1. Dispositif destiné à faciliter le transport à la main et le stockage d'une selle d'équitation, **caractérisé en ce que** le dispositif est destiné à protéger les parties d'une telle selle d'équitation, que sont le pommeau et le troussequin, parties plus exposées à l'usure et à la détérioration lors des manipulations, des transports en van, et de la pose au sol ledit dispositif étant constitué d'un premier élément (1) en forme de mâchoire destiné à prendre appui sur le troussequin et d'un deuxième élément (2) également en forme de mâchoire étroite et profonde, destiné à enfourcher par son ouverture (28) orientée vers la partie pommeau ledit pommeau de la selle et **en ce qu'**il comporte en outre des moyens de liaison entre les deux éléments (1) (2) destinés à maintenir en appui, en vis à vis ces deux éléments (1) (2) sur la selle, et **en ce que** les deux éléments (1) (2) sont réalisés dans une matière semi-rigide telle que : plastique, caoutchouc, résine.

2. Dispositif selon revendication 1 **caractérisé en ce que** le premier élément en forme de mâchoire (1) prend appui sur le troussequin par une partie d'enveloppe en forme de gouttière (9) incurvée à section en U ou en demi-cercle, ouverte horizontalement dans le sens du troussequin et dont la courbure permet d'épouser le contour dudit troussequin, et **en ce que** la partie incurvée présente l'aspect d'un croissant de lune, dont la partie concave est évidée sur toute sa longueur pour définir la partie gouttière (9) venant envelopper le troussequin, la partie convexe étant située côté externe, et **en ce que** à partir du milieu de la longueur, sous la partie inférieure et du côté interne se projette perpendiculairement une partie (10) en saillie longitudinale dont la partie supérieure est légèrement arrondie dans le sens transversal pour venir sous le troussequin en direction du dessous du siège.

3. Dispositif selon revendication 1 **caractérisé en ce que** le deuxième élément (2) en forme de mâchoire étroite, présente l'aspect d'un U à branches arrondies, ou d'une main dans une moufle, « le pouce » formant la partie inférieure (16) et « les quatre doigts regroupés » la partie supérieure (15), de sorte à définir une partie inférieure plus étroite, et **en ce que** la face supérieure de la partie inférieure (16) est légèrement arrondie dans le sens transversal sur toute la longueur, la face inférieure de la partie supérieure (15) est légèrement concave dans le sens longitudinal et dans le sens transversal.

4. Dispositif selon revendication 1 **caractérisé en ce que** les moyens de liaison entre les deux éléments (1) (2) sont constitués par une sangle.

5. Dispositif selon les revendications 1 et 4 **caractérisé en ce que** ces éléments (1) (2) comportent des moyens de reception et de liaison à la sangle constitués sur le premier élément (1) d'une fente (11) située au milieu de la longueur de l'arrondi arrière de la forme en croissant de lune et orientée selon un plan transversal et vertical, et éventuellement d'une deuxième fente (14) ou passant sous la face inférieure de la saillie (10) orientée selon un plan horizontal et longitudinal, et sur le deuxième élément (2) d'une fente (19) orientée selon un plan vertical et transversal, située en arrière de la mâchoire et éventuellement d'une deuxième fente (20), ou d'un passant disposé sur la partie supérieure de la mâchoire supérieure, orienté selon un plan horizontal et longitudinal.

6. Dispositif selon revendication 1 ou 3 **caractérisé en ce que** le deuxième élément (2) se prolonge à l'opposé de l'ouverture (28) de la mâchoire par un sabot (17) dont l'extrémité est plate transversalement et est plate ou incurvée dans le sens longitudinal orientée perpendiculairement et légèrement inclinée par rapport à la disposition de l'axe de la mâchoire, destinée à assurer l'appui au sol de la selle, dans une position verticale, après un pivotement de 90°

7. Dispositif selon revendication 2 **caractérisé en ce que** la forme en croissant de lune de la gouttière (9) du premier élément (1) présente une partie arrière plus épaisse en partie centrale, qui va en s'affinant sur les extrémités, ainsi que des rainures (13) espacées disposées dans des plans transversaux partant du bord de la partie supérieure continuant sur la face arrière et passant sous la partie inférieure pour rejoindre l'autre bord, de sorte à permettre la flexibilité pour se conformer au profil du troussequin

8. Dispositif selon revendication 2 **caractérise en ce que** le fond de la gouttière (9) du premier élément (1) comporte en partie médiane un léger plat (16).

9. Dispositif selon revendication 2 **caractérisé en ce que** la saillie (10) du premier élément (1) présente une face supérieure dont l'orientation dans le sens longitudinal est comprise entre une direction horizontale et une direction légèrement incurvée vers le haut avec une extrémité légèrement relevée par rapport au plan contenant la partie en forme de croissant de lune.

10. Dispositif selon l'une quelconque des revendications précédentes caractérisé à ce qu'il comporte en outre un élément formant poignée (4) de transport, muni d'au moins un passant, ou une fente (22) de liaison à la sangle (3) et en ce que ladite poignée comporte deux branches ( 23) (24) en forme de L renversé, légèrement fermé ou de U ouvert et pourvue sur la partie inférieure de la branche horizontale (23) supérieure et près de l'angle interne avec la branche disposée verticalement, d'une concavité (25) permettant un appui stable sur une barre horizontale de support d'accrochage, et en ce que la fente (22) , ou passant est situé horizontalement à la partie inférieure de la branche verticale (24), allant de la face interne du L à la face externe.

11. Dispositif selon l'une quelconque des revendications précédentes caractérisé à ce qu'il comporte en outre un élément formant tablier (26) présentant un profil périphérique en forme d'étrier vu de face, destiné à protéger les avants des quartiers de la selle , muni d'au moins un passant, ou au moins une fente (27) de liaison à la sangle (3), situé au centre et en haut dudit tablier.

## Patentansprüche

1. Vorrichtung zur Erleichterung des Transports per Hand und der Lagerung eines Reitsattels, **dadurch gekennzeichnet, daß** die Vorrichtung dazu bestimmt ist, die Teile wie zum Beispiel den Sattelknauf und den Hinterzwiesel eines derartigen Reitsattels zu schützen, die bei der Handhabung und dem Transport im Transportwagen und beim Aufsetzen auf dem Boden dem Verschleiß und der Beschädigung stärker ausgesetzt sind, wobei besagte Vorrichtung aus einem ersten Element (1) in Klemmenform gebildet wird, das dazu bestimmt ist, sich auf dem Hinterzwiesel aufzustützen und einem zweiten Element (2) ebenfalls in enger und tiefer Klemmenform, das dazu bestimmt ist, durch seine zum Sattelknaufteil gerichtete Öffnung (28) rittlings auf besagten Sattelknauf gesetzt zu werden und daß sie darüber hinaus Verbindungsmittel zwischen den zwei Elementen (1) (2) umfaßt; die dazu bestimmt sind, diese zwei Elemente (1) (2) gegenüber auf dem Sattel festzuhalten, und daß die zwei Elemente (1) (2) aus einem halbsteifen Material realisiert sind, wie zum Beispiel: Plastik, Kautschuk, Harz.

2. Vorrichtung gemäß Anspruch 1, **dadurch gekennzeichnet, daß** das erste Element in Klemmenform (1) sich durch einen Umschlagteil in Form einer gekrümmten Rinne (9) mit einem U-förmigen oder halbkreisförmigen Abschnitt, welcher horizontal in Richtung des Hinterzwiesel offen ist, auf dem Hinterzwiesel aufstützt und dessen Krümmung es ermöglicht, die Kontur besagten Hinterzwiesels anzunehmen, und daß der gekrümmte Teil den Aspekt einer Mondsichel aufweist, deren konkaver Teil auf seiner ganzen Länge ausgespart ist, um den Rinnenteil (9) zu definieren, der den Hinterzwiesel einhüllt, wobei der konvexe Teil sich auf dem Außenteil befindet, und daß sich ausgehend von der Mitte der Länge unter dem unteren Teil und auf der Innenseite sich senkrecht ein in Längsrichtung hervorstehender Teil (10) erstreckt, dessen Oberteil in Querrichtung leicht abgerundet ist, um in Richtung unter dem Sitz unter den Hinterzwiesel zu kommen.

3. Vorrichtung gemäß Anspruch 1, **dadurch gekennzeichnet, daß** das zweite Element (2) in enger Klemmenform den Aspekt eines Us mit abgerundeten Zweigen oder einer Hand in einem Fausthandschuh aufweist, wobei "der Daumen" den unteren Teil (16) bildet und "die vier Finger zusammengefaßt" den oberen Teil (15), derart, daß er einen engeren unteren Teil definiert, und daß die Oberseite des unteren Teils (16) auf der ganzen Länge in Querrichtung leicht abgerundet ist, die Unterseite des oberen Teils (15) ist in Längsrichtung und in Querrichtung leicht konkav.

4. Vorrichtung gemäß Anspruch 1, **dadurch gekennzeichnet, daß** die Verbindungsmittel zwischen den zwei Elementen (1) (2) durch einen Gurt gebildet werden.

5. Vorrichtung gemäß Anspruch 1 und 4, **dadurch gekennzeichnet, daß** diese Elemente (1) (2) Aufnahme- und Verbindungsmittel mit dem Gurt umfassen, die auf dem ersten Element (1) aus einem Schlitz (11) gebildet werden, der sich in der Mitte der Länge der hinteren Abrundung der Mondsichelform befinden und gemäß einer querverlaufenden und vertikalen Ebene ausgerichtet ist, und eventuell aus einem zweiten Schlitz (14) oder Durchgang unter der Unterseite des gemäß einer horizontalen und längs verlaufenden Ebene ausgerichteten Vorsprungs (10) und auf dem zweiten Element (2) einen gemäß einer vertikalen und querverlaufenden Ebene ausgerichteten Schlitz (19), der sich hinter der Klemme befindet, und eventuell aus einem zweiten Schlitz (20) oder einem auf dem Oberteil der oberen Klemme angeordneten Durchgang, der gemäß einer horizontalen und längs verlaufenden Ebene ausgerichtet ist.

6. Vorrichtung gemäß Anspruch 1 oder 3, **dadurch gekennzeichnet, daß** das zweite Element (2) sich an der gegenüberliegenden Seite der Öffnung (28) der Klemme durch einen Schuh (17) verlängert, dessen äußeres Ende querverlaufend flach ist und in Längsrichtung flach oder gekrümmt, senkrecht ausgerichtet und leicht geneigt ist im Verhältnis zur Anordnung der Achse der Klemme, die dazu bestimmt ist, nach einem Schwenken um 90° in einer vertikalen Position das Aufstützen des Sattels auf dem Boden zu gewährleisten.

7. Vorrichtung gemäß Anspruch 2, **dadurch gekennzeichnet, daß** die Mondsichelform der Rinne (9) des ersten Elements (1) einen im zentralen Teil dickeren hinteren Teil aufweist, der sich zu den äußeren Enden hin verjüngt, sowie Rillen (13), die in Abständen in querverlaufenden Ebenen ausgehend vom Rand des Oberteils angeordnet sind, auf der Rückseite weiterlaufen und unter dem unteren Teil durchlaufen, um den anderen Rand zu erreichen, derart, daß die Flexibilität ermöglicht wird, um sich dem Profil des Hinterzwiesels anzupassen.

8. Vorrichtung gemäß Anspruch 2, **dadurch gekennzeichnet, daß** der Boden der Rinne (9) des ersten Elements (1) im mittleren Teil eine leicht flache Seite (16) umfaßt.

9. Vorrichtung gemäß Anspruch 2, **dadurch gekennzeichnet, daß** der Vorsprung (10) des ersten Elements (1) eine Oberseite aufweist, deren Ausrichtung in Längsrichtung zwischen einer horizontalen Richtung und einer leicht nach oben gekrümmten Richtung mit einem im Verhältnis zur den Teil in Mondsichelform enthaltenden Ebene leicht angehobenen äußeren Ende Inbegriffen ist.

10. Vorrichtung gemäß einer der vorgenannten Ansprüche, **dadurch gekennzeichnet, daß** sie darüber hinaus ein Element umfaßt, das einen Transportgriff (4) bildet, der wenigstens mit einem Durchgang oder einem Verbindungsschlitz (22) mit dem Gurt (3) versehen ist und daß besagter Griff zwei Zweige (23) (24) in umgekehrter, leicht geschlossener L-Form oder in offener U-Form umfaßt und die im unteren Teil des horizontalen oberen Zweigs (23) und in der Nähe des Innenwinkels mit dem vertikal angeordneten Zweig mit einer Konkavität (25) ausgestattet ist, die ein stabiles Aufstützen auf einer horizontalen Befestigungsunterlage ermöglicht und daß sich der Schlitz (22) oder Durchgang horizontal zum unteren Teil des vertikalen Zweigs (24) befindet, der von der Innenseite des Ls zur Außenseite verläuft.

11. Vorrichtung gemäß einem der vorgenannten Ansprüche, **dadurch gekennzeichnet, daß** er darüber hinaus ein eine Schürze bildendes Element (26) umfaßt, das ein peripheres Profil in Form eines Steigbügels in der Vorderansicht aufweist, der dazu bestimmt ist, die Vorderviertel des Sattels zu schützen, wenigstens mit einem Durchgang oder wenigstens einem Verbindungsschlitz (27) mit dem Gurt (3) versehen ist, sich in der Mitte und oberhalb besagter Schürze befindet.

## Claims

1. Device for facilitating transporting by hand and storing a horse saddle, **characterised in that** the device is intended to protect the portions of this horse saddle, namely the pommel and the cantle which are the portions most exposed to wear and deterioration during handlings, horse box transports and placing on the ground, said device being constituted by a first jaw-shaped element (1) intended to take support on the cantle, and a second narrow deep element (2), also jaw-shaped, for mounting via its opening (28) orientated towards the pommel portion said pommel of the saddle, and **in that** it further comprises linking means between the two elements (1) (2) for keeping in support opposite these two elements (1) (2) on the saddle, and **in that** the two elements (1) (2) are made of a semi-rigid material such as plastic, rubber or resin.

2. Device according to claim 1, **characterised in that** the first jaw-shaped element (1) takes support on the cantle via a gutter-shaped casing portion (9) bent with a U section or into a semi-circle open horizontally in the direction of the cantle and whose curve is able to marry the contour of said cantle, and **in that** the bent in portion has the aspect of a moon crescent whose concave portion is recessed over its entire length so as to define the gutter portion (9) casing the cantle, the convex portion being situated on the outer side, and **in that** from the middle of the length under the lower portion and from the internal side projects a longitudinal projecting portion (10) whose upper portion is slightly rounded in the transversal direction so as to come under the cantle in a direction below the seat.

3. Device according to claim 1, **characterised in that** the second narrow jaw-shaped element 2) has the appearance of a U with rounded branches or of a hand in a mould, the "thumb" forming the lower portion (16) and the four fingers collectively the upper portion (15) so as to define a narrower lower portion, and **in that** in the upper face of the lower portion (16) is slightly rounded in the transversal direction over the entire length, the lower face of the upper portion (15) being slightly concave in the longitudinal and transversal directions.

4. Device according to claim 1, **characterised in that** the linking means between the two elements (1) (2) are constituted by a strap.

5. Device according to claims 1 and 4, **characterised in that** these elements (1) (2) comprise strap linking and receiving means constituted on the first element (1) of an aperture (11) situated at the middle of the length of the rear rounded portion of the moon crescent portion and orientated along a vertical transversal plane, and possibly a second aperture (14) or loop under the lower face of the projection (10) orientated along a longitudinal horizontal plane, and on the second element (2) an aperture (19) orientated along a transversal vertical plane situated behind the jaw and possibly a second aperture (20) or loop placed on the upper portion of the upper jaw orientated along a longitudinal horizontal plane.

6. Device according to claim 1 or 3, **characterised in that** the second element (2) is extended opposite the opening (28) of the jaw by a shoe (17) whose extremity is transversally flat and is flat and bent inward in the longitudinal direction orientated perpendicularly and slightly slanted with respect to the arrangement of the axis of the jaw for supporting the saddle on the ground in a vertical position, after a tilting of 90°.

7. Device according to claim 2, **characterised in that** the moon crescent shape of the gutter (9) of the first element (1) has a thicker rear portion at the central portion which becomes more refined on the extremities, as well as spaced grooves (13) placed in transversal planes starting from the edge of the upper portion continuing on the rear face and passing under the lower portion so as to join the other edge for providing flexibility so as to conform to the profile of the cantle.

8. Device according to claim 2, **characterised in that** the bottom of the gutter (9) of the first element (1) comprises a light flat piece (16).

9. Device according to claim 2, **characterised in that** the projection (10) of the first element (1) has one upper face whose orientation in a longitudinal direction is between a horizontal direction and a direction slightly bent upwards with one extremity slightly raised with respect to the plane containing the moon crescent-shaped portion.

10. Device according to one of the preceding claims, **characterised in that** it further comprises an element (4) forming a transport handle fitted with at least one loop or an aperture (22) for linking to the strap (3), and **in that** said handle comprises two inverted L, slightly closed or open U-shaped branches (23) (24) and provided on the lower portion of the upper horizontal branch (23) and close to the internal angle with the branch placed vertically a concavity (25) allowing stable support on a horizontal hooking support bar, and **in that** the aperture (22) or loop is situated horizontally to the lower portion of the vertical branch (24) extending from the internal face of the L to the external face.

11. Device according to one of the preceding claims, **characterised in that** it further comprises an element (26) forming an apron having a peripheral profile with a stirrup shape seen from the front and intended to protect the front portions of the segments of the saddle and fitted with at least one loop or aperture (27) for linking to the strap (3) situated at the centre and top of said apron.
